# EUROPÄISCHE PATENTANMELDUNG

(11) **EP 0 372 194 A2**
(43) Veröffentlichungstag der Anmeldung: **13.06.1990**
(21) Anmeldenummer: 89118661.1
(22) Anmeldetag: 07.10.1989
(51) Int. Cl.: D02J 1/22

(54) **Vorrichtung zum Verstrecken von thermoplastischen Fäden**

(30) Priorität: 02.12.1988 DE 3840602
(71) Anmelder: NEUMAG - Neumünstersche Maschinen- und Anlagenbau GmbH, D-2350 Neumünster 1 (DE)
(72) Erfinder: Beck, Arnold, D-2350 Neumünster 8 (DE); Börst, Gerald, D-2300 Kiel (DE); Ahrendt, Dieter, Dr., D-2350 Neumünster (DE); Peters, Herbert, D-2350 Neumünster (DE)
(74) Vertreter: Planker, Karl-Josef, Dipl.-Phys.

(57) **Zusammenfassung**

Zur Erzielung möglichst hoher Streckverhältnisse sind Verstreckvorrichtungen bekannt, bei denen der Faden mehrere Streckzonen hintereinander durchläuft. Zwischen den einzelnen Streckzonen sind als Trennglieder Rollen angeordnet, an denen der Faden umgelenkt und gebremst wird. Die Bremsung erfolgt bisher durch Gleitreibung zwischen dem Faden und der Mantelfläche der Rolle, die mit einer von der Fadengeschwindigkeit abweichenden Umfangsgeschwindigkeit angetrieben ist. Die Gleitreibung ist schwer steuerbar und bewirkt eine mechanische Beanspruchung sowie eine Temperaturerhöhung des Fadens. Die Erfindung soll diese Nachteile vermeiden. Die Rollen (5) sind nicht angetrieben, reibungsarm gelagert und mit Bremsen (13) versehen. Die Bremskraft ist in einem weiten Bereich einstellbar. Der Bereich ist nach oben durch die Bedingung begrenzt, daß kein Schlupf zwischen Rolle (5) und Faden (14) auftreten darf. Das Verfahren eignet sich insbesondere für die Herstellung hochfester Garne aus synthetischen Fäden.

## Beschreibung

Die Erfindung betrifft eine Vorrichtung zum Verstrecken von thermoplastischen Fäden gemäß dem Oberbegriff des Patentanspruchs 1.

Bekanntlich ist zur Erzielung der gewünschten mechanischen Eigenschaften synthetischer Fäden eine Verstreckung erforderlich. Die optimale Verstreckung muß bei möglichst hohem Streckverhältnis in einem eng begrenzten Temperaturintervall erfolgen. Durch die Verstreckung wird dem Faden Energie zugeführt. Die Größe der Energie hängt vom Streckverhältnis und von der Streckkraft ab. Durch die zugeführte Energie wird der Faden aufgeheizt. Das Streckverhältnis muß auf Werte begrenzt werden, bei denen die Aufheizung keine Temperaturerhöhung bewirkt, die zu einer Minderung der Festigkeit des Fadens und somit zum Fadenbruch führt.

Um größere Streckverhältnisse zu ermöglichen, hat man Streckvorrichtungen entwickelt, bei denen der Faden nacheinander mehrere Streckzonen durchläuft. Erst in der Streckzone, die dem Streckwerk benachbart ist, erreicht die in dem Faden wirksame Streckkraft ihren Maximalwert. In Richtung auf das Lieferwerk - das heißt in Gegenrichtung zur Fadenlaufrichtung - wird die Streckkraft stufenweise abgebaut.

Die Verstreckung wird also, ausgenommen die letzte Streckzone, mit verminderter Streckkraft durchgeführt. Somit wird bei gleichem Streckverhältnis weniger Energie eingebracht. Das bedeutet, daß höhere Streckverhältnisse möglich sind, ohne daß der Faden reißt.

Gemäß DE-AS 19 50 743 sind zwischen Lieferwerk und Streckwerk zusätzliche Walzen angeordnet, die als Trennglieder zwischen den aufeinanderfolgenden Streckzonen wirken. Jede Walze ist mit einem Antrieb versehen und hat eine Umfangsgeschwindigkeit, bei der zwischen Walze und Faden ein Schlupf besteht. Wenn die Umfangsgeschwindigkeit der Walze langsamer ist als die Fadengeschwindigkeit an der Berührungsstelle oder wenn sie der Fadengeschwindigkeit entgegengerichtet ist, dann bewirkt die Reibungskraft zwischen Walze und Faden einen Abbau der Streckkraft; daß heißt, die Streckkraft ist stromaufwärts von der Walze kleiner als stromabwärts. Die Größe der Reibungskraft hängt von der Relativgeschwindigkeit zwischen Faden und Walze und von der Oberflächenbeschaffenheit der Walze ab. Die Walze kann auch als Heiz- oder Kühlelement dienen. Bei dieser bekannten Vorrichtung ist es sehr schwierig, die gewünschte Gleitreibungskraft einzustellen und im Betrieb dauernd konstant zu halten. Ein Nachteil beteht auch darin, daß durch die Gleitreibung der Faden mechanisch beansprucht wird. Ein weiterer Nachteil ist die unvermeidliche Reibungswärme, die zu einer Temperaturerhöhung und zu einer Minderung der Festigkeit des Fadens führt.

Gemäß DE-OS 35 40 181 sind bei einer Verstreckvorrichtung in einem beheizten Wasserbad mindestens drei achsenparallele Umlenkstäbe angeordnet, die vorzugsweise nicht drehbar sind. Der Faden umschlingt die Umlenkstäbe wechselseitig in Zickzackform. Durch gruppenweise Verlagerung der Stäbe kann man die Zahl der wirksamen Umlenkstäbe und die Umschlingungswinkel verändern. Auf diese Weise wird die Zahl der Streckzonen und die Abstufung der Streckkraft variiert. Auch bei dieser Vorrichtung ist es schwierig die Gleitreibungskraft im Betrieb konstant zu halten. Ein Nachteil besteht auch darin, daß der verfügbare Temperaturbereich durch den Siedepunkt des Wasser begrenzt ist.

Eine in der US-PS 39 78 192 beschriebene Verstreckvorrichtung hat als Umlenkorgane zwei drehbare, in kurzem Abstand nebeneinander angeordnete Rotationskörper, die auch beheizt sein können. Die Achsen sind leicht windschief zueinander ausgerichtet. Mindestens einer der beiden Rotationskörper ist konusartig ausgebildet, wobei die Zunahme des Radius in Achsrichtung in Form von kleinen Stufen erfolgt. Der zweite Rotationskörper kann ebenfalls ein derartiger Konus sein, aber auch aus einer Reihe von nebeneinander auf einer Achse sitzenden losen Rollen bestehen. Der Faden umschlingt die beiden Rotationskörper in mehreren schraubenlinienähnlichen Windungen und bewegt sich in Richtung zunehmender Radien des Konus. Er liegt ohne Schlupf an der konischen Oberfläche an und wird daher bei jedem Umlauf in einem definierten Maß verstreckt, das der Zunahme des Radius entspricht. So wird unter Vermeidung der Gleitreibung eine gleichbleibend abgestufte Verstreckung gewährleistet. Nicht gewährleistet ist aber eine optimale Abstufung der Streckkraft.

Die CH-PS 2 84 352 beschreibt eine Verstreckvorrichtung, bei der zwischen Lieferwerk und Streckwerk mindestens ein Auslenkkörper - zum Beispiel eine beheizte Rolle - vorgesehen ist, der den Faden um weniger als 90 Grad aus der Geraden auslenkt. Durch die Auslenkung wird das Gefüge des Behandlungsgutes so gelockert, daß unmittelbar darauf das Fließen eintritt. Auf diese Weise soll gewährleistet werden, daß die Verstreckung immer an der gleichen Stelle erfolgt, nämlich an dem Auslenkkörper. Eine Aufteilung des Streckvorganges auf mehrere Streckzonen mit unterschiedlicher Streckkraft ist nicht beabsichtigt und auch mit dieser Vorrichtung nicht durchführbar.

Der Erfindung liegt die Aufgabe zugrunde, eine verbesserte Vorrichtung der im Oberbegriff des Patentanspruchs 1 angegebenen Gattung zu schaffen, bei der unter Vermeidung gleitender Reibung durch exakte Abstufung der Streckkraft längs des Fadenwegens zwischen Lieferwerk und Streckwerk sehr hohe Streckverhältnisse erreichbar sind.

Diese Aufgabe wird erfindungsgemäß durch die im Kennzeichen des Patentanspruchs 1 angegebenen Merkmale gelöst. Abweichend von der Vorrichtung gemäß DE-AS 19 50 743, von der die Erfindung ausgeht, wird also die Bremsung nicht durch gleitende Reibung zwischen Faden und Rolle bewirkt, sondern dadurch, daß der Faden durch Haftreibung schlupffrei auf einer Rolle festgehalten wird, an der eine Bremse angreift. Dadurch werden die Nachteile der gleitenden Reibung vermieden. Ein großer Vorteil der Erfindung besteht darin, daß die Bremskraft exakt einstellbar und - verglichen mit der Gleitreibung zwischen Faden und Rolle - in einem viel größeren Bereich variierbar ist. Nach oben ist sie durch die Bedingung begrenzt, daß zwischen Faden und Rolle kein Schlupf auftreten darf.

Die in den Ansprüchen 2 und 3 angegebenen Ausführungsformen der Erfindung ermöglichen einen mehrstufigen Abbau der Streckkraft; dabei wird die Ausführungsform gemäß Anspruch 3 bevorzugt.

Zusätzliche ungebremste Rollen gemäß Anspruch 4, insbesondere in der Anordnung gemäß Anspruch 5, ermöglichen eine Beeinflussung der Fadentemperatur innerhalb der einzelnen Streckzonen.

Durch das Merkmal des Anspruchs 6 wird erreicht, daß der Faden zwischen zwei Rollen eine Zone ohne Dehnung durchläuft.

Die Anordnung gemäß Anspruch 7 zeichnet sich durch Einfachheit und gute Zugänglichkeit der einzelnen Rollen aus.

Die Anordnung gemäß Anspruch 8 hat einen besonders platzsparenden Aufbau.

In den Ansprüchen 9 und 10 sind geeignete Bremsen für die Rollen angegeben.

Die Zeichnung dient zur Erläuterung der Erfindung anhand von schematisch dargestellten Ausführungsbeispielen.
Figur 1 zeigt eine Frontansicht einer Vorrichtung gemäß der Erfindung.
Figur 2 zeigt eine Seitenansicht, teilweise geschnitten, eines Teils einer anderen Vorrichtung gemäß der Erfindung.

Bei der Vorrichtung gemäß Figur 1 sind zwischen einem Lieferwerk 1 und einem Streckwerk 2 in einem Gehäuse 3 mehrere nicht angetriebene, unabhängig voneinander drehbare Rollen 4, 5 angeordnet. Das Gehäuse 3 ist mit Luft, Dampf oder einem anderen gasförmigen Medium gefüllt. Dem Lieferwerk 1 ist ein Einlaufduo 6 vorgeschaltet, bestehend aus einer Einlaufwalze 7 und einer Trennwalze 8. Lieferwerk 1 und Streckwerk 2 bestehen aus je zwei im wesentlichen parallelachsigen Walzen 9, 10 bzw. 11, 12. Lieferwerk 1 und Streckwerk 2 sind mit einem nicht dargestellten Antrieb gekoppelt, der die Einhaltung eines konstanten Drehzahlverhältnisses bewirkt, bei dem die Umfangsgeschwindigkeit der Walzen 11, 12 des Streckwerks 2 entsprechend dem gewünschten Streckverhältnis höher liegt als die Umfangsgeschwindigkeit der Walzen 9, 10 des Lieferwerks 1.

Die Rollen 4 sind in der Nähe des Bodens des Gehäuses 3 so angeordnet, daß ihre Achsen parallel zueinander in einer waagerechten Ebene liegen. Der Achsabstand benachbarter Rollen 4 ist etwa gleich dem doppelten Rollendurchmesser. Die Rollen 5 sind in entsprechender Weise in der Nähe der Gehäusedecke angeordnet. Sie liegen relativ zu den Rollen 4 auf Lücke, so daß die Verbindungslinie der Achsen aller Rollen 4, 5 einen zickzackförmigen Verlauf hat. Die Rollen 4, 5 sind beheizt. Jede Rolle kann zum Beispiel in üblicher Weise mit einer im Rolleninneren angeordneten individuellen Heizeinrichtung versehen sein. Die Rollen können aber auch in der Weise indirekt beheizt sein, daß das Innere des Gehäuses 3 von einem erwärmten Gas durchströmt wird oder mit nicht dargestellten Heizkörpern ausgestattet ist.

Die Rollen 4 sind, zum Beispiel mit Wälzlagern, reibungsarm gelagert. Die Rollen 5 sind ebenfalls mit reibungsarmen Lagern ausgestattet und außerdem mit je einer Bremse 13 versehen. Geeignete Bremsen sind zum Beispiel marktübliche Wirbelstrom-Hysteresis-Bremsen oder Fluidwirbelbremsen, jeweils mit einstellbarem Bremsmoment.

Der in Richtung des Pfeiles 14 zugeführte Faden 15 umschlingt in mehreren Windungen das Einlaufduo 6 und anschließend die beheizten Walzen 9, 10 des Lieferwerks 1. Anschließend läuft er auf zickzackförmiger Bahn ohne Schlupf um die Rollen 4, 5, die eine der Fadengeschwindigkeit entsprechende Umfangsgeschwindigkeit annehmen. Der Umschlingungswinkel an den einzelnen Rollen 4, 5 beträgt infolge der oben beschriebenen Anordnung der Rollen 180 Grad, ausgenommen die dem Lieferwerk 1 und die dem Streckwerk 2 zunächst liegende Rolle; an diesen beiden Rollen beträgt der Umschlingungswinkel 90 Grad. Nach dem Verlassen des Gehäuses 3 gelangt der Faden zu dem Streckwerk 2. Die Umfangsgeschwindigkeit der Walzen 11, 12 liegt wesentlich höher - zum Beispiel 4fach bis 8fach - als die der Walzen 9, 10. Zwischen Lieferwerk 1 und Streckwerk 2 stellt sich dabei in dem Faden eine Streckkraft ein, die beim Einlaufen in das Streckwerk 2 ihren höchsten Wert erreicht. Die Streckkraft wird von den mit Bremsen versehenen Rollen 5 in Gegenrichtung zur Bewegung des Fadens stufenweise abgebaut. Sie liegt daher am Ausgang des Lieferwerks 1 wesentlich niedriger als die maximale Streckkraft. Das Verhältnis der maximalen zur minimalen Streckkraft liegt mindestens bei 1,2, vorzugsweise bei 6 bis 10 oder sogar höher. Die maximale Streckkraft beträgt zum Beispiel 3 bis 3,5 cN/dtex, die minimale Streckkraft 0,2 bis 0,5 cN/dtex. Der Abbau der Streckkraft kann je nach der Einstellung der Bremsmomente in gleichmäßigen oder ungleichmäßigen Stufen erfolgen. Es kann zum Beispiel vorteilhaft sein, einlaufseitig größere Stufen vorzusehen als auf der Auslaufseite. Die Messung und Regelung der Streckkraft kann zum Beispiel mit Hilfe von nicht dargestellten Kraftmeßeinrichtungen erfolgen, die zweckmäßig an den Lagern der ungebremsten Rollen 4 angebracht sind. Die frei drehbaren, ungebremsten Rollen 4 haben wegen ihrer vernachlässigbar kleinen Lagerreibung keinen nennenswerten direkten Einfluß auf die Streckkraft. Sie tragen aber dazu bei, die Fadentemperatur auf dem gewünschten Niveau zu halten, indem sie überschüssige Wärme ableiten, die dem Faden in Form der beim Verstrecken geleisteten mechanischen Arbeit zugeführt wird.

Die Verstreckung erfolgt in mehreren Schritten, deren relative Größe von der Abstufung der Streckkraft abhängt. Die Gesamtverstreckung entspricht dem Geschwindigkeitsverhältnis zwischen Streckwerk 2 und Lieferwerk 1.

Bei dem in Figur 2 veranschaulichten Ausführungsbeispiel ist an der Rückwand eines Gehäuses 30 in der Nähe des Bodens eine Achse 40 einseitig befestigt. Darauf sind Rollen 41 bis 47 gelagert. Jede Rolle hat auf der Mantelfläche zwei nebeneinanderliegende, umlaufende flache Ringnuten für zwei parallel laufende Fäden. Zwischen den einander zugekehrten Stirnflächen je zweier benachbarter Rollen 41 bis 47 besteht ein schmaler Spalt. Dieser ist am Umfang durch einen vorstehenden Kragen 31 abgedeckt, der jeweils an einer von zwei benachbarten Rollen angebracht ist. Die zwischen den einzelnen Rollen 41 bis 47 bestehenden Spalte ermöglichen es den Rollen, sich unabhängig voneinander frei zu drehen. Einige der Rollen 41 bis 47 sind mit Bremsen 33 versehen, wie am Beispiel der geschnitten gezeichneten Rolle 44 erkennbar. Andere Rollen, wie zum Beispiel die ebenfalls im Schnitt gezeichnete Rolle 46, sind ungebremst.

In ähnlicher Weise sind auf einer Achse 50, die in der Nähe der Gehäusedecke annährend parallel, jedoch leicht windschief zur Achse 40 angeordnet ist, Rollen 51 bis 56 gelagert. Von diesen ist zumindest die Rolle 55 mit einer Bremse versehen. Die Rolle 55 ist mit der benachbarten Rolle 56 durch einen Stift 35 drehfest gekoppelt.

Sämtliche Rollen 41 bis 47, 51 bis 57 sind reibungsarm gelagert, nicht angetrieben und - mit Ausnahme der beiden Rollen 55, 56 - unabhängig voneinander drehbar.

Zwei Fäden 15 laufen von einem in Figur 2 nicht erkennbaren Lieferwerk zu der Rolle 41 und umschlingen darauf nach Art einer doppelgängigen Schraube die Rollenanordnung in mehreren Windungen. Der Umschlingunswinkel an jeder Rolle beträgt annähernd 180 Grad. Von der Rolle 47 laufen die Fäden zu einem nicht dargestellten Streckwerk.

Die Wirkungsweise ist - abgesehen von der abweichenden Reihenfolge, in der die gebremsten und die ungebremsten Rollen längs des Fadenweges angeordnet sind - analog zu der in Zusammenhang mit Figur 1 beschriebenen Wirkungsweise, jedoch mit der Ausnahme, daß die Fäden auf der Wegstrecke von der Rolle 55 über die ungebremste, frei drehbare Rolle 46 zu der Rolle 56 ohne Dehnung laufen.

## Patentansprüche

1. Vorrichtung zum Verstrecken von thermoplastischen Fäden aus synthetischen Polymeren, insbesondere Polypropylen, Polyester oder Polyamid, für die Herstellung von hochfesten Garnen,
mit einem Lieferwerk,
mit einem Streckwerk
und mit mindestens einer im Fadenweg zwischen Lieferwerk und Streckwerk angeordneten beheizten Rolle zum Umlenken des Fadens und zur Ausübung einer der Fadenbewegung entgegengerichten Kraft auf den Faden,
dadurch gekennzeichnet, daß die Rolle (5, 44, 55) nicht angetrieben und mit einer Bremse (13, 33) versehen ist.

2. Vorrichtung nach Anspruch 1, gekennzeichnet durch mindestens drei mit Bremsen (13, 33) versehene Rollen (5, 44, 55).

3. Vorrichtung nach Anspruch 1 oder 2, gekennzeichnet durch mindestens sechs mit Bremsen (13, 33) versehene Rollen (5, 44, 55).

4. Vorrichtung nach einem der Ansprüche 1 bis 3, gekennzeichnet durch zusätzliche ungebremste Rollen (4, 45).

5. Vorrichtung nach Anspruch 4, dadurch gekennzeichnet, daß im Fadenwerk zwischen je zwei mit Bremsen (13, 33) versehenen Rollen (5) eine ungebremste Rolle (4) angeordnet ist.

6. Vorrichtung nach einem der Ansprüche 1 bis 5, dadurch gekennzeichnet, daß mindestens eine mit Bremse (33) versehene Rolle (55) mit einer anderen Rolle (56) gekoppelt ist, wobei die stromabwärts angeordnete Rolle (56) die gleiche oder höchstens eine geringfügig größere Oberflächengeschwindigkeit hat als die andere Rolle (55).

7. Vorrichtung nach einem der Ansprüche 1 bis 6, gekennzeichnet durch parallelachsige Rollen (4, 5) in Zickzackanordnung.

8. Vorrichtung nach einem der Ansprüche 1 bis 6, dadurch gekennzeichnet, daß auf zwei zueinander windschief angeordneten Achsen (40, 50) mindestens je zwei Rollen sitzen (41 bis 47; 51 bis 56).

9. Vorrichtung nach einem der Ansprüche 1 bis 8, dadurch gekennzeichnet, daß die Bremse (13, 33) eine Wirbelstrom-Hysteresis-Bremse ist.

10. Vorrichtung nach einem der Ansprüche 1 bis 8, dadurch gekennzeichnet, daß die Bremse (13, 33) eine Fluidwirbelbremse ist.
